# EUROPÄISCHE PATENTANMELDUNG

(11) **EP 1 241 742 A1**
(43) Veröffentlichungstag der Anmeldung: **18.09.2002**
(21) Anmeldenummer: 01105428.5
(22) Anmeldetag: 13.03.2001
(51) Int. Cl.: H01R 24/06

(54) **Elektrisches Installationsgerät, insbesondere Mehrfach-Steckdose, zum Einsetzen in einen Kabelkanal**

(71) Anmelder: GIRA GIERSIEPEN GmbH. & CO. KG., D-42477 Radevormwald (DE)
(72) Erfinder: Panknin, Jürgen, 42477 Radevormwald (DE)
(74) Vertreter: Patentanwälte Dr. Solf & Zapf

(57) **Zusammenfassung**

Die Erfindung betrifft ein elektrisches Installationsgerät, insbesondere eine Mehrfach-Steckdose, zum Einsetzen in einen Kabelkanal, mit mindestens zwei nebeneinander in einem Gehäuse (1) angeordneten Einzel-Geräten (2, 3, 4) wie Einzel-Steckdosen, Schaltern oder dergleichen, sowie mit mindestens einer Anschlußstelle (5, 6) zum Anschluß von elektrischen Leitungen. Um ein solches Gerät derart zu verbessern, daß es bei hoher Funktionszuverlässigkeit eine kompakte Bauart aufweist und in raumsparender Weise in einem Kabelkanal angeordnet werden kann und dabei bevorzugt auch die Heranführung und der Anschluß von elektrischen Leitungen mit unterschiedlichem Durchmesser in einfacher Weise möglich ist, wird vorgeschlagen, die Anschlußstelle (5, 6) unterhalb eines Bodens (1a) des Gehäuses (1) derart anzuordnen, daß eine angeschlossene elektrische Leitung (7) im wesentlichen parallel zu einer durch das Gehäuse (1) verlaufenden Längsachse (Y-Y) geführt ist.

## Beschreibung

Die vorliegende Erfindung betrifft ein elektrisches Installationsgerät, insbesondere eine Mehrfach-Steckdose, zum Einsetzen in einen Kabelkanal, mit mindestens zwei nebeneinander in einem Gehäuse angeordneten Einzel-Geräten, wie Einzel-Steckdosen, Schaltern oder dergleichen, sowie mit mindestens einer Anschlußstelle zum Anschluß von elektrischen Leitungen.

Bei großem Installationsbedarf und angestrebtem hohen Vorfertigungsgrad eines elektrischen Installationssystems werden zur Minimierung des Montageaufwandes oft Kabelkanäle verlegt. Durch die Kanalführung der elektrischen Leitungen mit dezentraler Absicherung von Abgriffstellen für Verbraucher kann dadurch bei hoher Systemzuverlässigkeit beispielsweise die notwendige Leitungsanzahl verringert werden. In diese Kabelkanäle werden u.a. auch Steckdosen, insbesondere Mehrfach-Steckdosen, die als Einzel-Geräte beispielsweise auch Schalter enthalten können, eingesetzt. Für derartige Steckdosen, die auch unter der Bezeichnung "Kanalsteckdosen" bekannt sind, besteht ein Charakteristikum darin, daß sie nicht nur eine Anschlußstelle für eine, sondern für mindestens zwei elektrische Leitungen aufweisen. Dieses Merkmal ergibt sich daraus, daß z.B. ein Kabel durch den Kabelkanal an eine Mehrfach-Steckdose herangeführt und in gleicher (oder in entgegengesetzter) Richtung weitergeführt wird. Dabei können das herangeführte und das weitergeführte Kabel unterschiedliche Querschnitte aufweisen. Die Einzel-Steckdosen sind bündig nebeneinander angeordnet und besitzen ein definiertes Stichmaß (Abstand der Mittelpunkte zwischen den jeweils für einen Steckeranschluß bestimmten Dosenkontakten benachbarter Einzel-Steckdosen voneinander). Bei einer bekannten Mehrfach-Steckdose der genannten Art ist dabei mindestens eine Anschlußstelle, wie eine Ader-Klemmleiste für ein Kabel, neben einer Gehäuse-Stirnwand der Steckdose angeordnet.

Dadurch vergrößert sich nachteiligerweise die Baulänge der Mehrfach-Steckdose. Hinzu kommt außerdem gegebenenfalls noch eine weitere Vergrößerung der Baulänge, wenn eine Einrichtung zur Zugentlastung für die elektrische Leitung vorgesehen ist, die dann der Anschlußstelle noch vor- oder nachgelagert ist. Bekannte Einrichtungen zur Zugentlastung bestehen hierbei beispielsweise aus einem Abdecksteg, der mit einem Basisteil, wie dem Boden, einer Wand, einem Gehäuseteil oder dergleichen, der Steckdose oder des Kanals verschraubt wird, indem dieser Steg die elektrische Leitung Kabel quer zu deren Längsrichtung übergreift.

Der vorliegenden Erfindung liegt die Aufgabe zugrunde, ein elektrisches Installationsgerät, insbesondere eine Mehrfach-Steckdose, der eingangs genannten Art derart zu verbessern, daß es bei hoher Funktionszuverlässigkeit eine kompakte Bauart aufweist und in raumsparender Weise in einem Kabelkanal angeordnet werden kann. Dabei soll bevorzugt auch die Heranführung und der Anschluß von elektrischen Leitungen mit unterschiedlichem Durchmesser in einfacher Weise möglich sein.

Erfindungsgemäß wird dies dadurch erreicht, daß die Anschlußstelle unterhalb eines Bodens des Gehäuses derart angeordnet ist, daß die elektrische Leitung im wesentlichen parallel zu einer durch das Gehäuse verlaufenden Längsachse geführt ist.

Durch die Erfindung kann die Baulänge eines aus nebeneinander angeordneten Einzel-Geräten bestehenden elektrischen Installationsgerätes, insbesondere einer Mehrfach-Steckdose, bedeutend verkürzt und die erforderlichen Stichmaße können problemlos eingehalten werden. Die Funktionssicherheit der Kabel-Anschlüsse und die Montagefreundlichkeit des erfindungsgemäßen elektrischen Installationsgerätes erfahren dabei keine Einschränkungen.

Die Anschlußstelle für die elektrische Leitung ist dabei unterhalb eines Gehäusebodens eines Einzel-Gerätes angeordnet sein, da der Gehäuseboden ein besonders geeignetes Basisteil für die Montage, beispielsweise einer Ader-Klemmleiste, bildet.

Die Erfindung eignet sich dabei insbesondere für drei oder mehr nebeneinander angeordnete Einzel-Geräte, wobei die Anschlußstelle unter mindestens einem der beiden außen angeordneten Einzel-Geräte angeordnet ist.

Für verschiedene Anwendungsfälle ist erfindungsgemäß eine breite Variabilität der Anordnung einer oder mehrerer Anschlußstellen gegeben: Wenn zum Beispiel eine elektrische Leitung, wie ein Kabel, durch den Kabelkanal an eine Mehrfach-Steckdose herangeführt und dann ein Kabel in gleicher Richtung weitergeführt werden soll, kann jeweils mindestens eine Anschlußstelle für eine elektrische Leitung unterhalb der beiden (äußeren) Einzel-Steckdosen angeordnet sein. Wenn eine elektrische Leitung, wie ein Kabel, durch den Kabelkanal an die Steckdose herangeführt wird und in entgegengesetzter Richtung eine Weiterführung vorgesehen ist, kann mindestens eine Anschlußstelle für zwei Kabel unterhalb einer (äußeren) Einzel-Steckdose bzw. auch eines anderen Einzel-Gerätes, wie eines Schalters, angeordnet sein. Selbstverständlich ist auch, wie im nachfolgenden Ausführungsbeispiel dargestellt, eine entsprechende Kombination möglich, wobei zumindest eine Anschlußstelle für eine elektrische Leitung mit einer anderen Anschlußstelle für eine andere elektrische Leitung elektrisch leitend verbunden sein muß.

Des weiteren ist es günstig, wenn die Anschlußstelle für die elektrische(n) Leitung(en) in einem Randbereich der äußeren Einzel-Steckdose angeordnet ist, der an das daneben angeordnete Einzel-Gerät angrenzt. Dadurch verbleibt unter dem Einzel-Gerät noch ein relativ großer Raum, der ausreichend ist, um an dieser Stelle eine Einrichtung zur Zugentlastung unterzubringen.

So kann in bevorzugter Ausführung der Erfindung eine Einrichtung zur Zugentlastung vorgesehen sein, die durch mindestens zwei voneinander beabstandete, mit dem Boden des Gehäuses verbundene, im wesentlichen starre, bezogen auf eine Längsverlaufsrichtung der montierten elektrischen Leitung auf einer Seite angeordnete Klemmelemente und mindestens ein, von unten mit dem Boden des Gehäuses verbundenes, im wesentlichen federelastisches, bezogen auf die Längsverlaufsrichtung der Leitung auf der anderen Seite angeordnetes Klemmelement gebildet ist. Eine solche Zugentlastungseinrichtung kann einerseits sehr raumsparend angeordnet werden, andererseits gestattet sie einen vergleichsweise einfachen und kurzen Montagevorgang, indem die elektrische Leitung, vorzugsweise in der Nähe eines zum Anschluß bestimmten Endes zwischen die starren Klemmelemente auf der einen Seite und das federelastische Klemmelement auf der anderen Seite geklemmt werden kann. Beim Einlegen der Leitung zwischen die Klemmelemente weicht dabei das federelastische Klemmelement geringfügig zurück und schmiegt sich danach wieder halternd an die elektrische Leitung an. Der Einsatz von Schrauben kann dabei vermieden werden.

Schließlich ist es zum Schutz der Anschlußstelle(n) von Vorteil, wenn ein mit einem Einzel-Gerät bodenseitig verbindbares Deckelteil vorgesehen wird, das in geschlossenem Zustand die Anschlußstelle(n) und gegebenenfalls die Einrichtung(en) zur Zugentlastung übergreift und abdeckt.

Ein solches Deckelteil kann zur Befestigung an dem EinzelGerät in vorteilhafter Weise insbesondere einseitig über ein Filmscharnier mit dem Gehäuseboden verbunden sein und anderseitig Rastelemente aufweisen, die beim Verschließen mit korrespondierenden Rastelementen an dem Einzel-Gerät zusammenwirken.

Weitere vorteilhafte Ausführungen der Erfindung sind in den Unteransprüchen und der nachfolgenden Beschreibung enthalten.

Anhand des in den Zeichnungen dargestellten Ausführungsbeispiels wird die Erfindung näher erläutert. Es zeigen:
- Fig. 1: eine perspektivische Ansicht auf einen Boden eines erfindungsgemäßen Installationsgerätes, insbesondere einer Mehrfach-Steckdose, mit einem angeschlossenen Kabel,
- Fig. 2: eine Unteransicht des in Fig. 1 dargestellten erfindungsgemäßen Installationsgerätes,
- Fig. 3: einen vergrößerten Ausschnitt des in Fig. 2 mit III bezeichneten Bereiches,
- Fig. 4: einen vergrößerten Ausschnitt des in Fig. 1 mit IV bezeichneten Bereiches.

In den Zeichnungsfiguren sind gleiche und einander entsprechende Teile stets mit den gleichen Bezugszeichen versehen, so daß sie in der Regel auch nur einmal beschrieben werden.

Fig. 1 und 2 zeigen zunächst in verschiedenen Ansichten ein erfindungsgemäßes elektrisches Installationsgerät, insbesondere eine Dreifach-Steckdose, die zum Einsetzen in einen nicht dargestellten Kabelkanal bestimmt ist. Das Installationsgerät besteht aus drei nebeneinander in einem Gehäuse 1 angeordneten Einzel-Steckdosen 2, 3, 4 und besitzt zwei Anschlußstellen 5, 6 zum Anschluß von elektrischen Leitungen, von denen eine Leitung 7, z.B. ein dreiadriges NYM-Kabel, exemplarisch dargestellt ist. Die Anschlußstellen 5, 6 sind in Form von Aderklemmen ausgeführt, an die jeweils zwei Kabel angeschlossen werden können, wobei die Anzahl der Klemmstellen (im dargestellten Fall sind es sechs) auf die Aderzahl der Leitungen 7 abgestimmt ist.

Die Anschlußstellen 5, 6 sind unterhalb eines Bodens 1a des Gehäuses 1 derart angeordnet, daß eine angeschlossene elektrische Leitung 7 jeweils im wesentlichen parallel zu einer durch das Gehäuse 1 verlaufenden Längsachse Y-Y (Fig. 2) geführt ist.

Wie bereits erwähnt, müssen, je nachdem, wie die Leitungsheran- und -weiterführung realisiert werden soll, entweder zumindest zwei in einer Aderklemme nebeneinander liegende elektrische Leitungen 7 miteinander elektrisch kontaktiert sein und/oder es muß eine elektrische leitende Verbindung durch das Gehäuse 1 hindurch von der einen Anschlußstelle 5 zur gegenüberliegenden Anschlußstelle 6, vorhanden sein.

Die Anschlußstellen 5, 6 für die elektrische Leitungen sind dabei in einem bodenseitigen Randbereich der beiden äußeren Einzel-Steckdosen 2, 4 angeordnet, der jeweils an die daneben (in der Mitte) angeordnete Einzel-Steckdose 3 angrenzt.

Durch diese Anordnung ist unter dem Boden 1a des Gehäuses 1 genügend Raum für insgesamt vier (als Ganzes nicht näher bezeichnete) Einrichtungen zur Zugentlastung für die anschließbaren elektrischen Leitungen 7. Jeweils zwei Einrichtungen zur Zugentlastung sind einer Anschlußstelle 5, 6 zugeordnet, wobei, wie insbesondere aus Fig. 2 deutlich wird, die Einrichtungen gleichartig ausgebildet sind und sich nur hinsichtlich ihrer Größe unterscheiden, die auf unterschiedliche Kabeldurchmesser D abgestimmt ist.

Die Einrichtungen zur Zugentlastung sind dabei jeweils durch mindestens zwei um einen Abstand A voneinander beabstandete (Fig. 3), mit dem Boden 1a des Gehäuses 1 verbundene, im wesentlichen starre, bezogen auf eine Längsverlaufsrichtung X-X der montierten elektrischen Leitung 7 auf einer Seite angeordnete Klemmelemente 8, 9 und mindestens ein, mit dem Boden 1a verbundenes, im wesentlichen federelastisches, bezogen auf die Längsverlaufsrichtung X-X der Leitung 7 auf der anderen Seite angeordnetes Klemmelement 10 gebildet. Der Vorteil einer derartigen Zugentlastungseinrichtung besteht u.a. darin, das sie eine schraubenlose Montage gestattet.

Das federelastische Klemmelement 10 ist dabei hinsichtlich des Abstands A der beiden starren Klemmelemente 8, 9 etwa mittig angeordnet, so daß ein in der Zugentlastungeinrichtung befindliches Kabel 7 einer insbesondere symmetrisch wirkenden Dreipunktbelastung ausgesetzt ist, wobei die beiden starren Klemmelemente 8, 9 ein Gegenlager für das federelastische Klemmelement 10 bilden. An mindestens einem Klemmelement, vorzugsweise an allen Klemmelementen 8, 9, 10 können dabei - wie dargestellt - für eine feste Halterung der elektrischen Leitung 7 in Richtung auf die Leitung 7 weisende (nicht näher bezeichnete) Schneiden ausgebildet sein. Um einer Beschädigung der Kabelummantelung vorzubeugen, können diese Schneiden mit Vorteil abgestumpft sein.

Die Klemmelemente 8, 9, 10 sind in fertigungstechnisch vorteilhafter Weise einstückig mit dem Boden 1a des Gehäuses 1 ausgeführt und als von seiner Oberfläche senkrecht abstehende Stege ausgebildet.

Wie Fig. 1 und 2 des weiteren zeigen, kann an dem erfindungsgemäßen elektrischen Installationsgerät an jedem Einzel-Gerät, das eine Anschlußstelle 5, 6 aufweist ein mit dem Gehäuse 1 bodenseitig verbindbares Deckelteil 11 vorgesehen sein, das in geschlossenem Zustand die Anschlußstelle 5, 6 und die Einrichtungen zur Zugentlastung der elektrischen Leitungen 7 übergreift und abdeckt. In der dargestellten Ausführung ist das Deckelteil 11 einseitig unverlierbar über ein Filmscharnier 12 mit dem Gehäuse 1 verbunden und weist anderseitig in einem Randsteg 13 befindliche Rastöffnungen 14, 15 auf, die zum Verschließen des Deckelteiles 11 mit korrespondierenden Rasthaken 16, 17 am Gehäuse zusammenwirken.

Jedes Deckelteil 11 weist an seiner Unterseite 11a jeweils einen, jeder anschließbaren elektrischen Leitung 7 zugeordneten Vorsprung 18 auf, der bei verschlossenem Deckelteil 11 in einer im wesentlichen senkrecht zum Boden 1a des Gehäuses 1 wirkenden Richtung auf die zwischen den Klemmelementen 8, 9, 10 gehaltene elektrische Leitung 7 drückt. Auf diese Weise ist die Leitung 7 im Montagezustand mit Vorteil rundum - einerseits zwischen den Klemmelementen 8, 9, 10, andererseits zwischen dem Boden 1a des Gehäuses 1 und dem Vorsprung 18 am Deckelteil 11 - gehalten.

Wie die vergrößerte Darstellung in Fig. 3 (an dem federelastischen Klemmelement 10 dargestellt) verdeutlicht, können die oben genannten Schneiden der Klemmelemente 8, 9, 10 bevorzugt asymmetrisch ausgebildet sein, wobei eine erste auf eine Schneidenkante K zulaufende Seitenfläche S1 vorzugsweise etwa senkrecht zur Längsverlaufsrichtung X-X der elektrischen Leitung 7 ausgerichtet ist und eine zweite auf die Schneidenkante K zulaufende Seitenfläche S2 mit der ersten Seitenfläche S1 einen spitzen Winkel einschließt. Dadurch kann die elektrische Leitung 7 zur Montage in Richtung ihrer Längsverlaufsrichtung X-X leicht über die zweite - eine Gleitschräge bildende - Seitenfläche S2 zwischen die Klemmelemente 8, 9, 10 geschoben, in umgekehrter Richtung jedoch gegen die erste - einen Widerhaken bildende Seitenfläche S1 - nur gegen einen erheblich größeren Widerstand herausgezogen werden. Die erste Seitenfläche S1 sollte dabei insbesondere jeweils in eine Richtung auf die jeweilige Anschlußstelle 5, 6 für die elektrische Leitung 7 hin weisen, damit ein Herausziehen des Kabels 2 aus seiner Anschlußstelle 5, 6 unterbunden ist.

Die Erfindung ist nicht auf das beschriebene Ausführungsbeispiel beschränkt, sondern umfaßt - wie es bereits im Zusammenhang mit den erwähnten, unterschiedlichen Anschlußmöglichkeiten hervorgeht - auch alle im Sinne der Erfindung gleichwirkenden Ausführungen. So können sich anstelle der Einzel-Steckdosen auch Schalter oder andere Einzel-Geräte befinden, wobei die Anzahl dieser Einzel-Geräte variabel ist.

In den Einrichtungen zur Zugentlastung der elektrischen Leitungen 7 können beispielsweise auch mehr als die dargestellten Klemmelemente 8, 9, 10 vorgesehen werden, z.B. drei oder fünf starre Klemmelemente und zwei oder vier federelastische Klemmelemente, die dann jeweils wieder - wie im Ausführungsbeispiel dargestellt - reißverschlußartig ineinandergreifen. Dadurch kann die Zugbelastbarkeit der Einrichtung zur Zugentlastung erhöht werden.

Die erste Seitenfläche S1 kann (abweichend zu dem dargestellten rechtwinkligen Verlauf zur Längsverlaufsrichtung X-X der elektrischen Leitung 7) auch in einer Ebene verlaufen, die mit der Längsverlaufsrichtung X-X der Leitung 7 einen spitzen Winkel einschließt, der in Richtung auf die Anschlußstelle 5, 6 für die elektrische Leitung 7 hin geöffnet ist und größer ist als der Winkel, den die zweite Seitenfläche S2 mit der Längsverlaufsrichtung X-X der elektrischen Leitung 7 einschließt. Dadurch entsteht an den Klemmelementen 8, 9, 10 ein Hinterschnitt, d.h. die Klemmelemente 8, 9, 10 weisen mit ihren Schneidenkanten K sägezahnartig entgegen einer Auszugsrichtung für die elektrische Leitung 7. Auch dadurch kann die Zugbelastbarkeit der Einrichtung zur Zugentlastung noch erhöht werden.

Weiterhin kann der Fachmann das erfindungsgemäße Installationsgerät durch zusätzliche zweckmäßige technische Maßnahmen ergänzen, ohne daß der Rahmen der Erfindung verlassen wird. So könnte das federelastische Klemmelement 10 auch mittels einer zusätzlichen, quer zur Längsverlaufsrichtung der Leitung 7 wirkenden Druckfeder belastet sein, so daß trotz eines eventuellen Zurückweichen der Leitung 7 gegenüber dem Klemmelement 10, beispielsweise durch Alterungserscheinungen (Fließvorgänge) einer Kabelhülle, dauerhaft eine sichere Halterung der Leitung 7 in der Zugentlastungseinrichtung gewährleistet ist.

Ferner ist die Erfindung nicht auf die im Anspruch 1 definierte Merkmalskombination beschränkt, sondern kann auch durch jede beliebige andere Kombination von bestimmten Merkmalen aller insgesamt offenbarten Einzelmerkmale definiert sein. Dies bedeutet, daß grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

### Bezugszeichen

- 1: Gehäuse
- 1a: Boden von 1
- 2, 3, 4: Einzel-Geräte (Einzel-Steckdosen)
- 5: Anschlußstelle für 7 an 2
- 6: Anschlußstelle für 7 an 4
- 7: elektrische Leitung
- 8: starres Klemmelement
- 9: starres Klemmelement
- 10: federelastisches Klemmelement
- 11: Deckelteil
- 11a: Unterseite von 11
- 12: Filmscharnier zwischen 1 und 11
- 13: Randsteg an 11
- 14, 15: Rastöffnungen in 8
- 16, 17: Rasthaken an 1
- 18: Vorsprung an 11a

- A: Abstand zwischen 8 und 9
- K: Schneidenkante von 8, 9, 10
- S1, S2: Seitenflächen von 8, 9, 10
- Y-Y: Längsachse von 1
- X-X: Längsverlaufsrichtung von 2

## Patentansprüche

1. Elektrisches Installationsgerät, insbesondere Mehrfach-Steckdose, zum Einsetzen in einen Kabelkanal, mit mindestens zwei nebeneinander in einem Gehäuse (1) angeordneten Einzel-Geräten (2, 3, 4) wie Einzel-Steckdosen, Schaltern oder dergleichen, sowie mit mindestens einer Anschlußstelle (5, 6) zum Anschluß von elektrischen Leitungen (7),
**dadurch gekennzeichnet, daß** die Anschlußstelle (5, 6) unterhalb eines Bodens (1a) des Gehäuses (1) derart angeordnet ist, daß eine angeschlossene elektrische Leitung (7) im wesentlichen parallel zu einer durch das Gehäuse (1) verlaufenden Längsachse (Y-Y) geführt ist.

2. Installationsgerät nach Anspruch 1,
**dadurch gekennzeichnet, daß** die Anschlußstelle (5, 6) für die elektrische Leitung (7) in einem bodenseitigen Randbereich des Einzel-Gerätes (2, 4) angeordnet ist, der an das daneben angeordnete Einzel-Gerät (3) angrenzt.

3. Installationsgerät nach Anspruch 1 oder 2,
**gekennzeichnet durch** drei oder mehr nebeneinander angeordnete Einzel-Geräte (2, 3, 4), wobei die Anschlußstelle (5, 6) unter mindestens einem der beiden außen angeordneten Einzel-Geräte (2, 4) angeordnet ist.

4. Installationsgerät nach einem oder mehreren der Ansprüche 1 bis 4,
**dadurch gekennzeichnet, daß** jeweils eine Anschlußstelle (5, 6) für eine elektrische Leitung (7) unterhalb beider (äußeren) Einzel-Geräte (2, 4) angeordnet ist.

5. Installationsgerät nach einem oder mehreren der Ansprüche 1 bis 4,
**dadurch gekennzeichnet, daß** eine Anschlußstelle (5, 6) für zwei elektrische Leitungen (7) unterhalb eines (äußeren) Einzel-Gerätes (2, 4) angeordnet sind.

6. Installationsgerät nach einem oder mehreren der Ansprüche 1 bis 5,
**dadurch gekennzeichnet, daß** zumindest eine Anschlußstelle (5, 6) für eine elektrische Leitung (7) mit einer anderen Anschlußstelle (5, 6) für eine andere elektrische Leitung (7) elektrisch leitend verbunden ist.

7. Installationsgerät nach einem oder mehreren der Ansprüche 1 bis 6,
**gekennzeichnet durch** mindestens eine Einrichtung zur Zugentlastung für die anschließbaren elektrischen Leitungen (7), die **durch** mindestens zwei voneinander beabstandete, mit dem Boden (1a) des Gehäuses (1) verbundene, im wesentlichen starre, bezogen auf eine Längsverlaufsrichtung (X-X) der montierten elektrischen Leitung (7) auf einer Seite angeordnete Klemmelemente (8, 9) und mindestens ein; mit dem Boden (1a) des Gehäuses (1) verbundenes, im wesentlichen federelastisches, bezogen auf die Längsverlaufsrichtung (X-X) der elektrischen Leitung (7) auf der anderen Seite angeordnetes Klemmelement (10) gebildet ist.

8. Installationsgerät nach Anspruch 7,
**dadurch gekennzeichnet, daß** die Klemmelemente (8, 9, 10) einstückig mit dem Boden (1a) des Gehäuses (1) ausgeführt sind.

9. Installationsgerät nach Anspruch 8,
**dadurch gekennzeichnet, daß** die Klemmelemente (8, 9, 10) als senkrecht vom Boden (1a) des Gehäuses (1) abstehende Stege ausgebildet sind.

10. Installationsgerät nach einem oder mehreren der Ansprüche 7 bis 9,
**dadurch gekennzeichnet, daß** das federelastische Klemmelement (10) mittels einer zusätzlichen, quer zur Längsverlaufsrichtung (X-X) der elektrischen Leitung (7) wirkenden Druckfeder belastet ist.

11. Installationsgerät nach einem oder mehreren der Ansprüche 7 bis 10,
**dadurch gekennzeichnet, daß** an mindestens einem Klemmelement (8, 9, 10), vorzugsweise an allen Klemmelementen (8, 9, 10), in Richtung auf die elektrische Leitung (7) weisende Schneiden ausgebildet sind.

12. Installationsgerät nach Anspruch 11,
**dadurch gekennzeichnet, daß** die Schneiden abgestumpft sind.

13. Installationsgerät nach Anspruch 11 oder 12,
**dadurch gekennzeichnet, daß** die Schneiden asymmetrisch ausgebildet sind, wobei eine erste auf eine Schneidenkante (K) zulaufende Seitenfläche (S1) vorzugsweise etwa senkrecht zur Längsverlaufsrichtung (X-X) der elektrischen Leitung (7) ausgerichtet ist und eine zweite auf die Schneidenkante (K) zulaufende Seitenfläche (S2) mit der ersten Seitenfläche (S1) einen spitzen Winkel einschließt.

14. Installationsgerät nach Anspruch 13,
**dadurch gekennzeichnet, daß** die erste Seitenfläche (S1) in eine Richtung auf die Anschlußstelle (5, 6) für die elektrische Leitung (7) hin weist.

15. Installationsgerät nach Anspruch 13 oder 14,
**dadurch gekennzeichnet, daß** die erste Seitenfläche (S1) in einer Ebene verläuft, die mit der Längsverlaufsrichtung (X-X) der elektrischen Leitung (2) einen spitzen Winkel einschließt, der in Richtung auf die Anschlußstelle (5, 6) für die elektrische Leitung (7) hin geöffnet ist.

16. Installationsgerät nach einem oder mehreren der Ansprüche 7 bis 15,
**dadurch gekennzeichnet, daß** das federelastische Klemmelement (10) hinsichtlich des Abstands (A) der beiden starren Klemmelemente (8, 9) voneinander etwa mittig angeordnet ist.

17. Installationsgerät nach einem oder mehreren der Ansprüche 1 bis 16,
**gekennzeichnet durch** ein mit einem Einzel-Gerät (2, 4) bodenseitig verbindbares Deckelteil (11), das in geschlossenem Zustand die Anschlußstelle(n) (5, 6) und gegebenenfalls die Einrichtung(en) zur Zugentlastung der elektrischen Leitung(en) (7) übergreift und abdeckt.

18. Installationsgerät nach Anspruch 17,
**dadurch gekennzeichnet, daß** das Deckelteil (11) an seiner Unterseite (11a) mindestens einen Vorsprung (18) aufweist, der bei verschlossenem Deckelteil (11) in einer im wesentlichen senkrecht zum Boden (1a) des Gehäuses (1) wirkenden Richtung auf die zwischen den Klemmelementen (8, 9, 10) gehaltene elektrische Leitung (7) drückt.

19. Installationsgerät nach Anspruch 17 oder 18,
**dadurch gekennzeichnet, daß** das Deckelteil (11) einseitig über ein Filmscharnier (12) mit dem Einzel-Gerät (2, 4) verbunden ist und anderseitig Rastelemente, wie Rastöffnungen (14, 15) aufweist, die zum Verschließen des Deckelteiles (11) mit korrespondierenden Rastelementen, wie Rasthaken (16, 17) zusammenwirken.
